# FASCICULE DE BREVET EUROPEEN

(11) **EP 2 642 460 B1**
(45) Date de publication et mention de la délivrance du brevet: **05.11.2014**
(21) Numéro de dépôt: 13159784.1
(22) Date de dépôt: 18.03.2013
(51) Int. Cl.: G08B 25/01

(54) **Procédé d'alerte au moyen d'un terminal mobile**
Alarmverfahren über ein mobiles Endgerät
Method for alert using a mobile terminal

(30) Priorité: 19.03.2012 FR 1252454
(43) Date de publication de la demande: 25.09.2013
(73) Titulaire: DECATHLON, 59650 Villeneuve d'Ascq (FR)
(72) Inventeur: LEGRAS, M. Bruno, 59510 Hem (FR); ISPER, M. Lionel, 59390 Lys-lez-lannoy (FR)
(74) Mandataire: Sayettat, Julien Christian

(56) Documents cités:
- WO-A1-2011/064380
- DE-A1-102006 045 875
- Apple Inc.: "RipCord Personal Security", AquilaCom , XP002698371, Extrait de l'Internet: URL:https://itunes.apple.com/us/app/ripcor d-personal-security/id383054793?mt=8 [extrait le 2012-10-25]
- Kevin Ives: "RipCord Personal Security", , XP002698372, Extrait de l'Internet: URL:https://itunes.apple.com/us/app/ripcor d-personal-security/id383054793?mt=8 [extrait le 2012-10-25]

## Description

L'invention concerne un procédé d'alerte au moyen d'un terminal mobile, ainsi qu'un terminal mobile et un serveur agencés pour mettre en oeuvre un tel procédé.

Lors d'un déplacement, notamment pour la pratique sportive, l'utilisateur d'un terminal mobile peut se trouver en difficulté, par exemple suite à un accident, un malaise ou une agression. De ce fait, il peut être intéressant pour un utilisateur de disposer sur son terminal mobile de moyens agencés pour lui permettre d'alerter rapidement des tiers, par exemple ses proches ou des services de secours.

A cet effet, on connaît des solutions pour terminal mobile qui permettent à l'utilisateur de déclencher une alerte par une action simple, notamment par activation d'un bouton spécifique.

Par exemple, l'application iREGA® développée par la Garde Aérienne Suisse de Sauvetage (REGA) pour l'iPhone® d'Apple® permet à l'utilisateur d'appeler automatiquement la centrale d'intervention de la REGA en activant simplement un bouton interactif affiché sur l'écran de son terminal mobile. En outre, cette application comprend des moyens pour calculer automatiquement les coordonnées géographiques de l'utilisateur après activation du bouton et des moyens pour envoyer à la centrale d'intervention lesdites coordonnées et des données personnelles dudit utilisateur, notamment relatives à son identité.

Par ailleurs, le document WO-2011/106200 décrit un système de localisation comprenant un dispositif sans fil et un dispositif adjoint destiné à être branché à un port d'un terminal mobile, lesdits dispositifs comprenant chacun une interface utilisateur spécifique et étant reliés par une communication sans fil de type Bluetooth®. Pour déclencher une alerte, l'utilisateur appuie sur un bouton spécifique de l'interface de l'un des dispositifs, afin que le terminal mobile émette automatiquement un appel d'urgence, par exemple sous forme d'un SMS (pour Short Message Service), ledit appel comprenant une information de position dudit terminal, notamment des coordonnées géographiques.

Cependant, ces solutions ne donnent pas entière satisfaction, en ce que l'utilisateur doit visualiser le bouton à actionner et donc saisir son terminal mobile pour pouvoir déclencher une alerte. En outre, certaines applications nécessitent plusieurs manipulations du terminal mobile, notamment pour naviguer dans les menus dudit terminal et/ou pour confirmer une alerte avant son déclenchement effectif.

Or, dans le cas d'un accident grave ou d'une agression, l'utilisateur peut ne pas avoir le temps et/ou la capacité physique pour effectuer de telles manipulations, ce qui complique le déclenchement de l'alerte.

L'invention vise à perfectionner l'art antérieur en proposant notamment une solution permettant à l'utilisateur d'un terminal mobile de déclencher une alerte de façon simple, rapide et intuitive.

A cet effet, selon un premier aspect, l'invention propose un procédé d'alerte au moyen d'un terminal mobile, ledit terminal mobile comprenant au moins un port sur lequel est connecté un dispositif périphérique, ledit procédé prévoyant de surveiller l'état de la connexion dudit dispositif et, en cas de détection d'un changement d'état de ladite connexion, de :
- déterminer au moins une information de position dudit terminal mobile ;
- identifier au moins une personne à contacter ;
- envoyer un message d'alerte comprenant ladite information de position à ladite personne à contacter.

Selon un deuxième aspect, l'invention propose un terminal mobile comprenant au moins un port sur lequel un dispositif périphérique est destiné à être connecté, ledit terminal comprenant en outre une application qui comprend :
- des moyens pour surveiller l'état de la connexion d'un dispositif périphérique audit port, lesdits moyens étant aptes à détecter un changement d'état de ladite connexion ;
- des moyens pour déterminer au moins une information de position dudit terminal mobile à la suite de ladite détection ;
- des moyens pour identifier au moins une personne à contacter ;
- des moyens pour envoyer un message d'alerte comprenant ladite information de position à ladite personne à contacter.

Selon un troisième aspect, l'invention propose un serveur comprenant des moyens pour recevoir d'un tel terminal une notification comprenant une information de position dudit terminal et au moins une coordonnée d'une personne à contacter, ainsi que des moyens pour envoyer un message d'alerte à ladite personne à contacter.

D'autres particularités et avantages de l'invention apparaîtront dans la description qui suit, faite en référence aux figures annexées, dans lesquelles :
- la figure 1 représente schématiquement une architecture pour la mise en oeuvre d'un procédé selon l'invention ;
- les figures 2 et 3 représentent schématiquement l'interaction entre un terminal mobile et respectivement un type de dispositif périphérique.

En relation avec ces figures, on décrit ci-dessous un procédé d'alerte au moyen d'un terminal mobile 1. Le terminal mobile 1 peut être un smartphone, comme par exemple l'Iphone® commercialisé par la société Apple®, et est connecté à un réseau de télécommunications, par exemple un réseau GPS (pour l'anglais Global Positioning System), un réseau de téléphonie, ou encore un réseau de balise satellite. En particulier, le terminal mobile 1 peut être connecté à un réseau GPRS (pour General Packet Radio Service), un réseau GSM (pour Global System for Mobile Communications), un réseau EDGE (pour Enhanced Data rates for GSM Evolution), un réseau UMTS (pour Universal Mobile Telecommunications System), ou encore un réseau LTE (Long Term Evolution).

De façon connue, le terminal mobile 1 comprend au moins un port 2, notamment un port physique ou radio, par exemple un port USB (pour l'anglais Universal Serial Bus), un port jack ou un port RCA (pour l'anglais Radio Corporation of America). Un dispositif périphérique 3 est destiné à être connecté au port 2, le procédé prévoyant de surveiller l'état de la connexion dudit dispositif, afin de déclencher une alerte en cas de détection d'un changement d'état de ladite connexion. En particulier, le procédé est apte à déclencher une alerte en cas de déconnexion du dispositif 3.

Le dispositif périphérique 3 peut être un accessoire spécifique au déclenchement d'une alerte et qui est pourvu d'une prise 4 compatible avec le port 2. L'accessoire peut comprendre en outre un élément 5 d'aide à sa préhension par l'utilisateur 6 du terminal mobile 1. En relation avec la figure 2, l'élément d'aide à la préhension peut être un ruban 5 qui est lié à la prise jack 4 du dispositif périphérique 3 par un cordon 5a et sur lequel est inscrit un message textuel 5b pour indiquer à l'utilisateur 6 qu'il doit tirer sur ledit ruban pour déconnecter ledit dispositif et ainsi déclencher une alerte.

En variante non représentée, l'élément 5 d'aide à la préhension peut être une goupille ou une manette d'urgence.

Le dispositif périphérique 3 peut être également un accessoire classique compatible avec le terminal mobile 1. En particulier, comme représenté sur la figure 3, le dispositif périphérique 3 peut être un ensemble d'écouteurs ou un kit mains libres.

Pour pouvoir mettre en oeuvre le procédé, le terminal mobile 1 comprend une application qui comprend des moyens pour surveiller l'état de la connexion du dispositif périphérique 3 au port 2, lesdits moyens étant aptes à détecter un changement d'état de ladite connexion, par exemple suite à une déconnexion dudit dispositif. En particulier, les moyens de surveillance peuvent être agencés pour détecter l'apparition ou la disparition d'un court circuit aux bornes du port 2, par exemple suite au débranchement de la prise 4 du dispositif 3 dudit port.

Par ailleurs, notamment lorsque le dispositif périphérique 3 est un ensemble d'écouteurs ou un kit mains libres pourvu d'une prise 4, les moyens de surveillance peuvent être agencés pour détecter un changement d'impédance ou de résistance entre la masse et l'une des autres voies de ladite prise, notamment suite à la désactivation d'au moins un des accessoires dudit dispositif. Par exemple, une telle désactivation peut survenir lorsque le câble reliant un accessoire, notamment un haut parleur, un écouteur ou un micro, à la prise 4 du dispositif 3 est endommagé, mais que ladite prise reste branchée au port 2.

En cas de détection d'un changement d'état de la connexion du dispositif périphérique 3, le procédé prévoit de déterminer au moins une information de position du terminal mobile 1. Pour ce faire, l'application du terminal mobile 1 comprend des moyens pour déterminer au moins une telle information à la suite d'une telle détection. En particulier, les moyens de détermination peuvent être aptes à calculer les coordonnées géographiques du terminal mobile 1 en tant qu'information de position dudit terminal mobile.

Le procédé prévoit en outre d'identifier au moins une personne à contacter 7. Pour ce faire, l'application du terminal mobile 1 comprend des moyens pour identifier au moins une personne à contacter 7.

En particulier, la personne à contacter 7 peut être prédéfinie par l'utilisateur 6 du terminal mobile 1, notamment grâce à des moyens spécifiques de l'application dudit terminal mobile qui permettent audit utilisateur de prédéfinir ladite personne à contacter en entrant au moins une coordonnée, par exemple un numéro de téléphone ou une adresse électronique, de ladite personne à contacter.

Le procédé prévoit ensuite d'envoyer à la personne à contacter 7 un message d'alerte comprenant l'information de position du terminal mobile 1. Pour ce faire, l'application du terminal mobile 1 comprend des moyens pour envoyer un tel message d'alerte 8, par exemple un message textuel (SMS, pour Short Messaging Service) comprenant les coordonnées géographiques du terminal mobile 1, à la personne à contacter 7.

Selon une réalisation, le procédé prévoit d'envoyer à un serveur 9 par l'intermédiaire du terminal mobile 1 une notification 10 comprenant l'information de position dudit terminal mobile et au moins une coordonnée d'une personne à contacter 7, ledit serveur envoyant un message d'alerte 11 à ladite personne à contacter.

En relation avec la figure 1, le terminal mobile 1 comprend des moyens pour envoyer à un serveur 9 une telle notification 10, ledit serveur comprenant des moyens pour recevoir ladite notification et des moyens pour envoyer un message d'alerte 11 à au moins une personne à contacter 7 en fonction des coordonnées présentes dans ladite notification.

En particulier, le message d'alerte 11 envoyé par le serveur 9 peut être un courriel et peut comprendre un lien interactif permettant à la personne à contacter 7 d'accéder à l'information de position du terminal mobile 1. Par exemple, le lien interactif peut permettre à la personne à contacter 7 d'afficher une carte sur laquelle sont indiquées les coordonnées géographiques du terminal mobile 1.

En outre, le serveur 9 comprend des moyens pour stocker les informations contenues dans la notification 10, notamment l'identifiant du terminal mobile 1 ayant envoyé ladite notification, l'information de position dudit terminal mobile et les coordonnées des personnes à contacter 7, mais aussi l'heure de réception de ladite notification. Ainsi, ces informations pourront par exemple être transmises ultérieurement à des services de secours.

Selon le type de coordonnées entrées par l'utilisateur 6 du terminal mobile 1 pour la personne à contacter 7, le procédé peut envoyer un message d'alerte 8, 11 à ladite personne directement par l'intermédiaire dudit terminal mobile et/ou par l'intermédiaire du serveur 9. Par exemple, si la coordonnée entrée est le numéro du téléphone mobile 12 de la personne à contacter 7, un message d'alerte 8 de type SMS peut être envoyé audit numéro directement par l'intermédiaire du terminal mobile 1 de l'utilisateur 6.

De même, si la coordonnée entrée est une adresse électronique de la personne à contacter 7, le terminal mobile 1 peut envoyer une notification 10 au serveur 9, ledit serveur envoyant à ladite personne à contacter un message d'alerte 11 de type courriel que ladite personne peut visualiser en consultant par exemple sa boite de messagerie électronique sur son terminal mobile 12.

De façon avantageuse, le terminal mobile 1 peut envoyer simultanément un premier message d'alerte 8 à au moins une personne à contacter 7 et une notification 10 au serveur 9, afin que ledit serveur envoie un deuxième message d'alerte 11 à au moins une personne à contacter 7, notamment une autre personne que la personne destinataire du premier message 8. Ainsi, quelque soit le type des coordonnées entrées par l'utilisateur 6 pour prédéfinir les personnes à contacter 7, toutes ces personnes 7 pourront être identifiées par l'application du terminal mobile 1 et toutes recevront un message d'alerte 8, 11.

Selon un mode de réalisation, la personne à contacter 7 est identifiée en fonction d'une information de position déterminée par le terminal mobile 12 de ladite personne, ledit terminal mobile étant agencé pour envoyer périodiquement au serveur 9 une notification 14 comprenant ladite information de position.

Pour ce faire, le terminal mobile 12 de la personne à contacter 7 peut comprendre une application qui comprend des moyens pour déterminer une information de position dudit terminal, par exemple des coordonnées géographiques, ainsi que des moyens pour envoyer périodiquement au serveur 9 une notification 14 comprenant ladite information de position. En particulier, une telle application peut être proposée aux personnes 7 souhaitant porter assistance aux utilisateurs 6 en difficulté.

En outre, le serveur 9 comprend des moyens aptes à identifier la personne à contacter 7 en fonction de l'information de position contenue dans la notification 14 envoyée par le terminal mobile 12 de ladite personne. En particulier, ces moyens peuvent être aptes à comparer les informations de position communiquées par les terminaux portables 1, 12 de respectivement l'utilisateur 6 et la personne à contacter 7, ladite personne à contacter étant identifiée en fonction de ladite comparaison.

Pour ce faire, le serveur 9 peut comprendre une base de données dans laquelle les informations de position des personnes à contacter 7 sont stockées, ladite base de données étant mise à jour par l'envoi périodique de notifications 14 comprenant de nouvelles informations de position pour lesdites personnes à contacter.

Ainsi, en relation avec la figure 1, lorsque le terminal mobile 1 de l'utilisateur 6 envoie au serveur 9 une notification 10 avec ses coordonnées géographiques, les moyens d'identification dudit serveur peuvent interroger la base de données des personnes à contacter 7 afin de comparer lesdites coordonnées géographiques avec les coordonnées géographiques desdites personnes à contacter.

En outre, les moyens d'identification du serveur 9 peuvent être agencés pour identifier les personnes à contacter 7 dont les coordonnées géographiques sont les plus proches des coordonnées géographiques envoyées dans la notification 10, par exemple en fonction de la distance entre lesdites coordonnées.

Ensuite, le serveur 9 envoie un message d'alerte 11 aux personnes à contacter 7 ainsi identifiées, afin que lesdites personnes portent secours à l'utilisateur 6 du terminal mobile 1 et/ou servent de relais sur place à d'éventuels services de secours.

## Revendications

1. Procédé d'alerte au moyen d'un premier terminal mobile (1), ledit premier terminal mobile comprenant au moins un port (2) sur lequel est connecté un dispositif périphérique (3), ledit procédé prévoyant de surveiller l'état de la connexion dudit dispositif et, en cas de détection d'un changement d'état de ladite connexion, de :
- déterminer au moins une première information de position dudit premier terminal mobile;
- identifier au moins une personne à contacter (7) en fonction d'une deuxième information de position déterminée par un deuxième terminal mobile (12) associé à ladite personne à contacter, ledit deuxième terminal mobile étant agencé pour envoyer périodiquement à un serveur (9) une notification (14) comprenant ladite information de position ;
- envoyer un message d'alerte (8, 11) à ladite personne à contacter comprenant ladite première information de position ;
- envoyer audit serveur par l'intermédiaire du premier terminal mobile (1) une notification (10) comprenant ladite information de position dudit terminal mobile et au moins une coordonnée de ladite personne à contacter, ledit serveur envoyant un message d'alerte (11) à ladite personne à contacter.

2. Procédé selon la revendication 1, **caractérisé en ce que** la personne à contacter (7) est prédéfinie par l'utilisateur (6) du premier terminal mobile (1).

3. Procédé selon la revendication 1 ou 2, **caractérisé en ce que** le message d'alerte (11) envoyé par le serveur (9) comprend un lien interactif permettant à la personne à contacter (7) d'accéder à la première information de position du premier terminal mobile (1).

4. Serveur (9) comprenant des moyens pour recevoir d'un premier terminal mobile (1) une notification (10) comprenant une première information de position dudit premier terminal mobile et au moins une coordonnée d'une personne à contacter (7), ainsi que des moyens pour envoyer un message d'alerte (11) à ladite personne à contacter, ledit premier terminal mobile comprenant au moins un port (2) sur lequel un dispositif périphérique (3) est destiné à être connecté, ledit premier terminal mobile comprenant en outre une application qui comprend :
- des moyens pour surveiller l'état de la connexion d'un dispositif périphérique (3) audit port, lesdits moyens étant aptes à détecter un changement d'état de ladite connexion ;
- des moyens pour déterminer au moins ladite première information de position dudit premier terminal mobile à la suite de ladite détection ;
- des moyens pour identifier une personne à contacter (7) ;
- des moyens pour envoyer un message d'alerte (8) comprenant ladite première information de position à ladite personne à contacter ;
- des moyens pour envoyer audit serveur une notification (10) comprenant ladite première information de position et au moins ladite coordonnée de ladite personne à contacter ;
ledit serveur comprenant des moyens aptes à identifier la personne à contacter (7) en fonction d'une deuxième information de position déterminée par un deuxième terminal mobile (12) associé à ladite personne à contacter.

5. Serveur (9) selon la revendication 4, **caractérisé en ce que** le message d'alerte (11) comprend un lien interactif permettant à la personne contactée (7) d'accéder à l'information de position du premier terminal mobile (1).

## Patentansprüche

1. Alarmverfahren über ein erstes mobiles Endgerät (1), wobei das erste mobile Endgerät mindestens einen Anschluss (2) umfasst, mit dem eine periphere Vorrichtung (3) verbunden ist, wobei das Verfahren vorsieht, den Zustand der Verbindung der Vorrichtung zu überwachen und, für den Fall des Nachweises einer Änderung des Zustands der Verbindung:
- mindestens eine erste Positionsinformation des ersten mobilen Endgeräts zu bestimmten;
- mindestens eine zu kontaktierende Person (7) je nach einer zweiten Positionsinformation zu identifizieren, die von einem zweiten mobilen Endgerät (12) bestimmt wird, das mit der zu kontaktierenden Person assoziiert ist, wobei das zweite mobile Endgerät angeordnet ist, um periodisch an einen Server (9) eine Benachrichtigung (14) zu senden, die die Positionsinformation umfasst;
- eine Alarmmeldung (8, 11) an die zu kontaktierende Person zu senden, die die erste Positionsinformation umfasst;
- dem Server mit Hilfe des ersten mobilen Endgeräts (1) eine Benachrichtigung (10) zu senden, die die Positionsinformation des mobilen Endgeräts und mindestens eine Koordinate der zu kontaktierenden Person umfasst, wobei der Server eine Alarmmeldung (11) an die zu kontaktierende Person sendet.

2. Verfahren nach Anspruch 1, **dadurch gekennzeichnet, dass** die zu kontaktierende Person (7) vom Benutzer (6) des ersten mobilen Endgeräts (1) vordefiniert ist.

3. Verfahren nach Anspruch 1 oder 2, **dadurch gekennzeichnet, dass** die Alarmmeldung (11), die vom Server (9) gesendet wird, eine interaktive Verbindung umfasst, die es der zu kontaktierenden Person (7) ermöglicht, auf die erste Positionsinformation des ersten mobilen Endgeräts (1) zuzugreifen.

4. Server (9), umfassend Mittel, um von einem ersten mobilen Endgerät (1) eine Benachrichtigung (10) zu erhalten, die eine erste Positionsinformation des ersten mobilen Endgeräts und mindestens eine Koordinate einer zu kontaktierenden Person (7) umfasst, ebenso wie Mittel, um eine Alarmmeldung (11) an die zu kontaktierende Person zu senden, wobei das erste mobile Endgerät mindestens einen Anschluss (2) umfasst, an dem eine periphere Vorrichtung (3) ausgelegt ist, um verbunden zu werden, wobei das erste mobile Endgerät außerdem eine Anwendung umfasst, die Folgendes umfasst:
- Mittel, um den Zustand der Verbindung einer peripheren Vorrichtung (3) mit dem Anschluss zu überwachen, wobei die Mittel ausgelegt sind, um eine Änderung des Zustands der Verbindung nachzuweisen;
- Mittel, um mindestens die erste Positionsinformation des ersten mobilen Endgeräts nach dem Nachweis zu bestimmen,
- Mittel, um eine zu kontaktierende Person (7) zu identifizieren;
- Mittel, um eine Alarmmeldung (8), die die erste Positionsinformation umfasst, an die zu kontaktierende Person zu senden;
- Mittel, um an den Server eine Benachrichtigung (10) zu senden, die die erste Positionsinformation und mindestens die Koordinate der zu kontaktierenden Person umfasst;
wobei der Server Mittel umfasst, die ausgelegt sind, um eine zu kontaktierende Person (7) je nach einer zweiten Positionsinformation zu identifizieren, die von einem zweiten mobilen Endgerät (12) bestimmt wird, das mit der zu kontaktierenden Person assoziiert ist.

5. Server (9) nach Anspruch 4, **dadurch gekennzeichnet, dass** die Alarmmeldung (11) eine interaktive Verbindung umfasst, die es der kontaktierten Person (7) ermöglicht, auf die Positionsinformation des ersten mobilen Endgeräts (1) zuzugreifen.

## Claims

1. Method for alert using a first mobile terminal (1), said first mobile terminal comprising at least one port (2) to which is connected a peripheral device (3); said method providing to monitor the status of the connection of said device and, in the case a change in the status of said connection is detected, to:
- determine at least one first position information of said first mobile terminal;
- identify at least one person to be contacted (7) according to a second position information determined by a second mobile terminal (12) associated to said person to be contacted, said second mobile terminal being arranged to periodically send to a server (9) a notification (14) comprising said position information;
- send an alert message (8, 11) to said person to be contacted comprising said first position information;
- send to said server by the intermediary of the first mobile terminal (1) a notification (10) comprising said position information of said mobile terminal and at least one coordinate of said person to be contacted, said server sending an alert message (11) to said person to be contacted.

2. Method according to claim 1, **characterised in that** the person to be contacted (7) is predefined by the user (6) of the first mobile terminal (1).

3. Method according to claim 1 or 2, **characterised in that** the alert message (11) sent by the server (9) comprises an interactive link allowing the person to be contacted (7) to access the first position information of the first mobile terminal (1).

4. Server (9) comprising means for receiving from a first mobile terminal (1) a notification (10) comprising a first position information of said first mobile terminal and at least one coordinate of a person to be contacted (7) as well as means for sending an alert message (11) to said person to be contacted, said first mobile terminal comprising at least one port (2) to which a peripheral device (3) is intended to be connected, said first mobile terminal further comprising an application that comprises:
- means for monitoring the status of the connection of a peripheral device (3) to said port, said means being able to detect a change in the status of said connection;
- means for determining at least said first position information of said first mobile terminal following said detection;
- means for identifying one person to be contacted (7);
- means for sending an alert message (8) comprising said first position information to said person to be contacted;
- means for sending to said server a notification (10) comprising said first position information and at least said coordinate of said person to be contacted;
said server comprising means able to identify the person to be contacted (7) according to a first position information determined by a second mobile terminal (12) associated to said person to be contacted.

5. Server (9) according to claim 4, **characterised in that** the alert message (11) comprises an interactive link allowing the person to be contacted (7) to access the position information of the first mobile terminal (1).
